# EUROPÄISCHE PATENTSCHRIFT

(11) **EP 0 523 432 B1**
(45) Veröffentlichungstag und Bekanntmachung des Hinweises auf die Patenterteilung: **01.03.1995**
(21) Anmeldenummer: 92110907.0
(22) Anmeldetag: 27.06.1992
(51) Int. Cl.: F02D 11/10, F02D 9/02

(54) **Stellvorrichtung für eine Drosselklappe einer Brennkraftmaschine**
Positioning device for the throttle of a combustion engine
Dispositif de positionnement du papillon d'un moteur à combustion

(30) Priorität: 02.07.1991 DE 4121890
(43) Veröffentlichungstag der Anmeldung: 20.01.1993
(73) Patentinhaber: PIERBURG GMBH, 41460 Neuss (DE)
(72) Erfinder: Müller, Hans Jürgen, W-4650 Gelsenkirchen (DE)

(56) Entgegenhaltungen:
- DE-A- 4 027 269
- US-A- 4 896 640
- US-A- 4 961 355

## Beschreibung

Die Erfindung betrifft eine Stellvorrichtung für eine Drosselklappe einer Brennkraftmaschine nach dem Oberbegriff des Patentanspruchs 1.

Aus der DE-OS 40 27 269 nicht vor veröffentlicht ist eine Stellvorrichtung bekannt, bei der ein Stellhebel und eine mit diesem verbundene Koppelfeder auf die Drosselklappe einwirkt, wobei diese nach Maßgabe von Steuersignalen durch einen Elektromotor verstellt werden kann. Bei dieser Einrichtung ist eine aktive Verstellung der Drosselklappe durch den Elektromotor unabhängig von der Gaspedalstellung erreichbar

Eine ähnliche Vorrichtung zeigt auch die US-A-4961355.

Bei dieser Anordnung ist die Position der Hebel zueinander äußerst ungenau und das Koppelmoment läßt sich nicht justieren.

Hiervon ausgehend liegt der Erfindung die Aufgabe zugrunde, eine eingangs erwähnte Stellvorrichtung derart zu gestalten, daß eine genauere Position der Hebel 2 und 6 zueinander und eine genauere Justage des Federmomentes ereichbar wird.

Diese Aufgabe ist durch die im Kennzeichen des Patentanspruchs 1 angegebenen Merkmale gelöst worden, vorteilhafte Weiterbildungen des Gegenstandes nach Anspruch 1 sind in Unteransprüchen angegeben.

Mit der Erfindung erreichbare Vorteile sind in der nachfolgenden Beschreibung von Ausführungsbeispielen angegeben, die in der Zeichnung dargestellt sind.

Die Zeichnung zeigt:
**Fig. 1**
   eine schematische Darstellung der Stellvorrichtung,
**Fig. 2 und 3**
   eine Ausführung nach der Erfindung.

Fig. 1 zeigt schematisch eine Stellvorrichtung 1, bestehend aus einem mit dem Gaspedal eines Kraftfahrzeuges verbundenen Betätigungshebel 2, der in Leerlaufstellung unter der Kraftwirkung einer Rückdrehfeder 3 gegen einen einstellbaren Leerlaufanschlag 4 anliegt, der in bezug auf die Drosselklappenstellung einer erhöhten Leerlaufdrehzahl entsprechen kann, einem mit einer Drosselklappenwelle 5 fest verbundenen Drosselhebel 6, einer auf der Drosselklappenwelle 5 angeordneten Drosselklappe 7, die in einem Luftansaugkanalabschnitt einer nicht dargestellten Brennkraftmaschine angeordnet ist.

Die Drosselklappenwelle 5 trägt andererseits eine Scheibe 8 einer elektromagnetischen Kupplung 9, deren andere Scheibe 10 an einem Getriebehebel 11 angeordnet ist, an den ein Elektromotor 12 mit einem Ritzel 13 eingreift. Der Elektromotor 12 erhält elektrische Steuersignale eines nicht dargestellten Steuergerätes und verstellt die Drosselklappe 7 nach Maßgabe der Gaspedalstellung und eines im Steuergerät abgelegten Steuerregelprogramms, das in Abhängigkeit von Betriebsparametern der Brennkraftmaschine funktioniert. Die Stellung des Betätigungshebels 2 wird durch ein Sollwertpotentiometer 14 und die des Getriebehebels 11 durch ein Istwertpotentiometer 15 festgestellt und dem Steuergerät zugeführt.

Zwischen dem Betätigungshebel 2 und dem Drosselhebel 6 ist eine Schenkelfeder 16 als Koppelfeder angeordnet, die die beiden Hebel 2 und 6 unter Spannung in einer vorgegebenen Position zusammenklammert. Diese Position der beiden Hebel 2 und 6 wird nur dann verändert, wenn einer der Hebel 2 und 6 das von der Schenkelfeder 16 bewirkte Federmoment überwindet, was dann der Fall ist, wenn die übergeordnete Verstellung der Drosselklappe 7 durch den Elektromotor 12 von der Verstellung des Betätigungshebels 2 abweicht, d. h. in beide Richtungen kann das Federmoment überwunden werden, wodurch eine gegenüber der durch den Betätigungshebel 2 vorgegebenen Drosselklappenstellung darüber oder darunter liegende eingestellt werden kann.

Fig. 2 und 3 zeigen die erfindungsgemäße Anordnung der Schenkelfeder 16 in einem Federtopf 17 als Einzelheit, wobei der Federtopf 17 frei drehbar auf der Drosselklappenwelle 5 gelagert ist und die Schenkelfeder 16 mit einem Schenkel 18 am äußeren Rand aufnimmt. Die im Topf 17 aufgewickelte Schenkelfeder 16 drückt die beiden durch eine Ausnehmung 19 durch den Topf 17 hindurchragenden Hebel 2 und 6 mit ihrem freien Schenkel 20 unter Spannung gegen eine Ausnehmungswand 21.
Wird nun die vorgegebene Position der beiden Hebel 2 und 6 zueinander verändert, dann hält ein Hebel immer den Federtopf 17 und der andere Hebel den freien Schenkel 21 der Schenkelfeder 16 fest (Fig. 3). Somit kann das Federmoment ebenso in beide Richtungen überwunden werden. Gegenüber der Ausführung nach Fig. 1 ergibt diese Ausführung eine genauere Position der Hebel 2 und 6 zueinander durch ihre Anlage an der bearbeiteten Wand 21 und ermöglicht eine genauere Justage des Federmomentes. Darüber hinaus bietet der Federtopf 17 die Möglichkeit, zwei Federn anzuordnen (redundantes System) und Schutz vor Verschmutzung.

Die neue Stellvorrichtung ermöglicht einen Motorbetrieb mit Geschwindigkeitsregelung.

Bei Ausfall des Elektromotors 12 oder der Ansteuersignale trennt die Magnetkupplung 9 den Getriebehebel 11 von der Drosselklappenwelle 5 ab, so daß die Hebel 2 und 6 in ihrer vorgegebenen Position verharren oder in diese durch das Federmoment gelangen. Somit folgt die Drosselklappe 7 nur noch den durch den Betätigungshebel 2 verursachten Verstellungen, wie bei einem bisher üblichen mechanischen Übertragungssystem.
Bei Ausfall des Gaspedalbetätigungshebelsystems (z. B. durch Kabelbruch, Federbruch) erfolgt die Verstellung der Drosselklappe 7 ausschließlich über den Elektromotor 12, wobei weitere Signale zur Feststellung eines Ausfalls, z. B. vom Bremssystem, im Steuergerät verarbeitet werden können. Bei Ausfall beider Systeme bietet die erwähnte Einstellung des Leerlaufanschlags für eine erhöhte Drehzahl die Möglichkeit eines Notbetriebs mit eingeschränkter Funktion.

Es versteht sich von selbst, daß die Schenkelfeder auch durch zwei parallel geschaltete Federn ersetzt werden kann, womit ebenso wie bei den Rückdrehfedern des Betätigungshebels ein redundantes System besteht.

Für den Fall, daß die Stellvorrichtung nur eine eingeschränkte Verstellung der Drosselklappe durch den Elektromotor zulassen soll, kann der Betätigungshebel ein oder zwei in die Bewegungsbahn des Drosselhebels 6 hineinragende Anschläge aufweisen, die jedoch der Vorstellbarkeit wegen nicht extra dargestellt werden, wobei dann die elektrische Magnetkupplung 9 entfallen kann.

## Patentansprüche

1. Stellvorrichtung für eine Drosselklappe einer Brennkraftmaschine, gebildet aus einem mit dem Gaspedal verbundenen Betätigungshebel (2), der unter Kraftwirkung einer/mehrerer Rückdrehfedern (3) steht, aus einem mit der Drosselklappe (7) verbundenen Drosselhebel (6), der unter der Kraftwirkung einer Koppelfeder (16) mit dem Betätigungshebel (2) gekoppelt ist, aus einem elektrischen Stellmotor (12), der über ein Getriebe auf die Drosselklappe (7) einwirkt, wobei die Koppelfeder (16) den Betätigungshebel (2) und den Drosselhebel (6) in beide Drehrichtungen gegeneinander koppelt, dadurch gekennzeichnet, daß die Koppelfeder (16), die zwei Hebel (2, 6) und ein Federtopf (17) konzentrisch zur Drosselklappenwelle (5) angeordnet sind und die Koppelfeder (16) einerseits an dem drehbar gelagerten Federtopf (17) befestigt ist und andererseits in die Bewegungsbahn der Hebel (2, 6) ragt und diese mit dem Koppelmoment gegen eine Ausnehmungswand (21) des Federtopfes (17) belastet.

2. Stellvorrichtung nach Anspruch 1, dadurch gekennzeichnet, daß zwischen Stellmotor (12) bzw. Getriebe (11) und Drosselklappe (7) eine elektrische Magnetkupplung (9) angeordnet ist.

3. Stellvorrichtung nach einem der vorstehenden Ansprüche, dadurch gekennzeichnet, daß der Betätigungshebel (2) gegen einen einstellbaren Leerlaufanschlag (4) anliegt, der in bezug auf die Drosselklappenstellung einer erhöhten Leerlaufdrehzahl entspricht.

4. Stellvorrichtung nach einem der vorstehenden Ansprüche, dadurch gekennzeichnet, daß der Betätigungshebel (2) mit einem Sollwertgeberpotentiometer (14) gekoppelt ist.

5. Stellvorrichtung nach Anspruch 4, dadurch gekennzeichnet, daß der Drosselhebel (6) bzw. das Getriebe (11) bzw. der Stellmotor (12) mit einem Istwertgeberpotentiometer (15) gekoppelt ist.

6. Stellvorrichtung nach einem der vorstehenden Ansprüche, dadurch gekennzeichnet, daß der Betätigungshebel (2) ein oder zwei in die Bewegungsbahn des Drosselhebels (6) hineinragende Anschläge aufweist.

## Claims

1. Adjusting device for a throttle of an internal combustion engine, consisting of an actuating lever (2) connected to the accelerator and subjected to the action of one or more back-twist springs (3), a throttle lever (6) connected to the throttle (7) and coupled to the actuating lever (2) under the action of a coupling spring (16), an electric servomotor (12), which acts on the throttle (7) via a transmission, wherein the coupling spring (16) couples the actuating lever (2) and the throttle (6) together in both directions of rotation, characterised in that the coupling spring (16), the levers (2, 6) and a helical spring (17) are disposed concentrically to the throttle valve shaft (5), and the coupling spring (16) is both fixed to the rotatably mounted helical spring (17) and stresses said levers with the coupling moment against a recessed wall (21) of the helical spring (17).

2. Adjusting device according to claim 1, characterised in that an electromagnetic clutch (9) is disposed between the servomotor (12) or transmission (11) and the throttle (7).

3. Adjusting device according to one of the preceding claims, characterised in that the actuating lever (2) bears against an adjustable idling stop (4), which corresponds to an increased idling speed relative to the throttle setting.

4. Adjusting device according to one of the preceding claims, characterised in that the actuating lever (2) is coupled to a reference value potentiometer (14).

5. Adjusting device according to claim 4, characterised in that the throttle lever (6) or transmission (11) or servomotor (12) is coupled to an actual value potentiometer (15).

6. Adjusting device according to one of the preceding claims, characterised in that the actuating lever (2) has one or two stops projecting into the path of motion of the throttle lever (6).

## Revendications

1. Dispositif de positionnement du papillon d'un moteur à combustion interne, formé d'un levier de commande (2), relié à l'accélérateur et soumis à l'effet dynamique d'un ou de plusieurs ressorts de rappel (3), d'un levier d'étranglement (6), relié au papillon (7) et couplé au levier de commande (2) sous l'effet dynamique d'un ressort d'accouplement (16), d'un servomoteur électrique (12), qui agit sur le papillon (7) par l'intermédiaire d'une transmission, le ressort d'accouplement (16) couplant entre eux le levier de commande (2) et le levier d'étranglement (6) dans les deux sens de rotation, caractérisé en ce que le ressort d'accouplement (16), les deux leviers (2, 6), et un boîtier de ressort (17), sont disposés d'une manière concentrique par rapport à l'axe du papillon (5), le ressort d'accouplement (16) étant fixé sur le boîtier de ressort (17) rotatif, d'une part, pénétrant dans la trajectoire des leviers (2, 6), d'autre part, qu'il sollicite par le moment de couplage contre une paroi d'évidement (21) du boîtier de ressort (17).

2. Dispositif de positionnement suivant la revendication 1, caractérisé par un accouplement électromagnétique (9), disposé entre le servomoteur (12) et/ou la transmission (11) et le papillon (7).

3. Dispositif de positionnement suivant l'une quelconque des revendications précédentes, caractérisé en ce que le levier de commande (2) s'applique contre une butée de ralenti (4) réglable, qui correspond à un nombre de tours à vide accru par rapport à la position du papillon.

4. Dispositif de positionnement suivant l'une quelconque des revendications précédentes, caractérisé en ce que le levier de commande (2) est couplé à un potentiomètre de valeur de consigne (14).

5. Dispositif de positionnement suivant la revendication 4, caractérisé en ce que le levier d'étranglement (6) et/ou la transmission (11) et/ou le servomoteur (12) sont couplés à un potentiomètre de va leur effective (15).

6. Dispositif de positionnement suivant l'une quelconque des revendications précédentes, caractérisé en ce que le levier de commande (2) présente une ou plusieurs butées, pénétrant dans la trajectoire du levier d'étranglement (6).
